# EUROPÄISCHE PATENTSCHRIFT

(11) **EP 0 160 835 B1**
(45) Veröffentlichungstag und Bekanntmachung des Hinweises auf die Patenterteilung: **09.12.1987**
(21) Anmeldenummer: 85103986.7
(22) Anmeldetag: 02.04.1985
(51) Int. Cl.: B22D 11/06

(54) **Verfahren und Vorrichtung zum kontinuierlichen Giessen von Metall in einen Formhohlraum mit im Kreislauf sich bewegenden gekühlten Wänden**
Method of and installation for continuous casting of metal into a mould with cooled walls being in circular movement
Procédé et dispositif pour la coulée continue de métal dans une lingotière à parois refroidies animées d'un mouvement circulaire

(30) Priorität: 06.04.1984 CH 1738/84
(43) Veröffentlichungstag der Anmeldung: 13.11.1985
(73) Patentinhaber: CONCAST SERVICE UNION AG, CH-8027 Zürich (CH)
(72) Erfinder: Willim, Fritz, CH-8903 Birmensdorf (CH)
(74) Vertreter: Zeller, Josef

## Beschreibung

Die Erfindung bezieht sich auf ein Verfahren zum kontinuierlichen Giessen von Metall, insbesondere von Stahl, in Form von Bändern oder dünnen Brammen, wobei das geschmolzene Metall zwischen vier in Giessrichtung sich im Kreislauf bewegende, gekühlte Wände unter Verwendung einer Zuführvorrichtung gegossen wird und ein Giesstrommelmantel eine erste Breitseite des sich bildenden Bandes im Formhohlraum kühlt, eine zweite gekühlte Wand die andere Breitseite des sich bildenden Bandes kühlt und zwei mit der ersten oder zweiten gekühlten Wand mitbewegte Schmaiseitenwände vorgesehen sind, die die Schmalseiten des sich bildenden, im wesentlichen rechteckigen Bandes kühlen und wobei die eine der beiden Breitseitenwände zwischen die Schmalseitenwände eingreift, und auf eine Vorrichtung zur Durchführung des Verfahrens.

Für das Stranggiesen von Metallen, insbesondere von Stahl in Form von dünnen, breiten Bändern, sind für grossindustriell nötige Durchsatzleistungen hohe Giessgeschwindigkeiten erforderlich. Dazu bietet die gleichmässige Zuführung des flüssigen Metalls in eine breite, dünne Kokille, in der das Metall zumindest oberflächlich erstarrt, erhebliche Schwierigkeiten. Zur Lösung dieser Probleme wurden Stranggiessanlagen entwickelt, bei denen das flüssige Metall zwischen zwei gekühlte, rotierende Trommeln oder zwischen eine rotierende Trommel und ein umlaufendes Band eingebracht und im Kontakt mit diesen gekühlten Wänden zum Erstarren gebracht wird. Dabei laufen die gekühlten Wände synchron mit dem Strang mit, wodurch eine Reibung des Stranges an den Kühlwänden verhindert wird.

Aus der FR-PS 2 091 851 ist ein Verfahren zum kontinuierlichen Giessen von im wesentlichen rechteckigen Stahlbändern bekannt. Das geschmolzene Metall wird dabei zwischen zwei rotierende Giesstrommeln unter Verwendung einer keramischen Zuführvorrichtung gegossen. Eine erste Giesstrommel ist auf ihrer Mantelfläche mit einer Aussparung versehen und bildet eine Breitseite und zwei Schmalseiten des Formhohlraumes. Die zweite Giesstrommel, die entlang der Formhohlraumlänge zwischen die Schmalseiten der ersten Giesstrommel eingreift, ergibt die zweite Breitseite des Formhohlraumes. Diese vier in Giessrichtung sich bewegende gekühlte Wände bilden eine mit dem Strang durch eine Kreislaufbewegung mitwandernde Kokille. Anstelle der beiden Trommeln könnte auch nur eine Trommel und ein umlaufendes Band verwendet werden. Zur Erzielung einer hohen Giessleistung ist einerseits eine hohe Bewegungsgeschwindigkeit der Trommeln und andererseits eine grosse Formhohlraumlänge in Giessrichtung notwendig. Bei einem langen Formhohlraum, wie er zum betriebssicheren Erreichen einer hohen Giessgeschwindigkeit erforderlich ist, kann je nach Wahl der Trommeldurchmesser und der Dicke des zu giessenden Bandes ein entsprechend grosser Abstand zwischen den gekühlten Breitseiten auf der Eingiessseite erreicht werden. Dies ist vorteilhaft für die Metallzufuhr zum und die Metallverteilung im Formhohlraum, hat aber in bezug auf die Schmalseiten Nachteile: Weil sich der Formhohlraum zwischen den Breitseiten beginnend mit der Eingiessseite dauernd bis zu einem der Strangdicke entsprechenden Abstand verengt, muss die Erstarrung der Schmalseiten des Stranges vorerst verhindert werden, will man ihre Deformation zwischen den sich nähernden Trommelwänden vermeiden. Ausserdem müsste die Aussparung in der einen Giesstrommel sehr tief werden. Zwischen der eingreifenden Rolle und den Schmalseitenwänden ist eine bestimmte Spaltfuge zur Verhinderung von Reibung, Verschleiss, usw., oder wegen thermischen Ausdehnungen unumgängiich. Bei dem bekannten Giessverfahren kann deshalb nicht verhindert werden, dass flüssiger Stahl in diese Spaltfuge eindringt, der in Form von parallel zu den Schmalseiten angegossenen Federn oder Brauen erstarrt. Diese Federn sind mit der sich gleichzeitig bildenden Stranghaut der Breitseite des Bandes verbunden. Sie verhindern ein durch die Abkühlung der Breitseite bedingtes Schrumpfen oder Loslösen von der Trommel. Dies führt zu Strangfehlern, insbesondere zu Rissen oder Durchbrüchen, die zum sofortigen Giessabbruch führen.

Der Erfindung liegt die Aufgabe zugrunde, bei Bandgiessanlagen mit hoher Durchsatzleistung gemäss dem Oberbegriff die aufgezeigten Mängel zu verhindern. Insbesondere soll die Bildung von parallel zu den Schmalseiten über die Breitseite vorstehende Brauen und Federn verhindert und dadurch Risse am Stranggut, Durchbrüche und andere Giessfehler vermieden werden.

Gemäss der Erfindung wird diese Aufgabe durch die Summe der Merkmale von Verfahrensanspruch 1 oder Vorrichtungsanspruch 4 gelöst.

Durch die erfindungsgemässe Lösung wird das Giessmetall vor dem Erreichen der Kontaktfläche an der Schmalseite im Spalt zwischen der auf einer Breitseite eingreifenden Trommel und der Verlängerung der Zuführvorrichtung stark gekühlt und eine dünne Metallschicht erstarrt fortlaufend. Die weitere Metallzufuhr zur Auffüllung des sich graduell zur Schmalseite hin ausdehnenden Spaltes entlang der ungekühlten Verlängerung der keramischen Metallzuführvorrichtung wird aufrechterhalten. Dabei gibt das fliessende Metall einen Teil seiner Wärme über die bereits erstarrte Schicht an die Trommel ab, wodurch einerseits die bereits erstarrte Schicht weiter wächst, andererseits die Zähigkeit des daran entlanglaufenden Metalls zunimmt. Ein Eindringen von flüssigem Metall in die Spaltfuge zwischen dem eingreifenden Trommelmantel und den Schmalseitenflanken wird damit verhindert. Sobald die Breitseitenkruste bis zur Schmalseitenwand hin erstarrt ist, nimmt sie an Dicke zu und es beginnt die Erstarrung einer Kruste auch von der dort bereits gekühlten Schmalseitenwand her. Eine Gefahr einer Grat- oder Federbildung ist somit nicht mehr gegeben.

Um Reibung zwischen dem erstarrenden Metall und der feuerfesten Zuführvorrichtung in der Spaltöffnung zu verhindern, kann nach einem zusätzlichen Kennzeichen die Kontaktfläche und die entsprechende Spaltöffnung in Giessrichtung vergrössert werden.

Eine Lenkung der Erstarrung der Schmalseiten des Bandes bzw. einer dünnen Bramme im Formhohlraum wird nach einem zusätzlichen Merkmal erreicht, wenn nach dem Einfliessen des Metalls in den Formhohlraum der Kontakt zwischen den gekühlten Schmalseiten des Formhohlraumes und dem Giessmetall vorerst auf einer ersten Teillänge des Formhohlraumes verhindert, auf einer zweiten Teillänge auf einer Kontaktfläche gewährt wird, deren Höhe nur einem Bruchteil des jeweiligen Abstandes der beiden Breitseitenkühlwände entspricht und auf einer dritten Teillänge auf einer Kontaktfläche gewährt wird, deren Höhe dem vollen Abstand der beiden Breitseitenkühlwände im Formhohlraum entspricht. Eine entsprechende Vorrichtung zur Durchführung dieses Verfahrens beschreiben die Merkmale von Anspruch 6. Mit diesem Verfahren und mit dieser Vorrichtung kann die Strangqualität an den Schmalseiten verbessert und der Verschleiss der Trommeln vermindert werden.

Die Dimensionierung sowohl der Spaltöffnung als auch der Fliesslänge des Metalls im Spalt selbst ist der Giessgeschwindigkeit, dem Giessformat, dem Giessmetall und der Kühlleistung der Kühlwand anzupassen. Als Mittelwert wird gemäss einem weiteren Kennzeichen eine Spaltöffnung von 1/2 - 1/12 des jeweiligen Kühlwandabstandes der Breitseiten empfohlen.

Im nachfolgenden soll anhand von Figuren ein Ausführungsbeispiel der Erfindung erläutert werden.

Es zeigen:
Fig. 1 einen Vertikalschnitt durch einen Teil einer schematisch dargestellten Bandgiessanlage,
Fig. 2 einen Vertikalschnitt durch einen Formhohlraum,
Fig. 3 einen Schnitt nach der Linie III-III der Fig. 2 und
Fig. 4 - 7 Schnitte gemäss den Linien IV-IV, V-V, VI-VI, VII-VII der Fig. 2.

In Fig. 1 ist eine Stranggiessanlage für Bänder und dünne Brammen mit im Kreislauf bewegten Kokillenwänden dargestellt, die im wesentlichen aus zwei Giesstrommein 2 und 3 und einer Zuführvorrichtung 4 besteht. Anstelle einer Trommel könnte auch eine im Kreislauf bewegte Kühlwand in Form eines Bandes verwendet werden. Geschmolzenes Metall wird von einem Behälter 5 in Giessrichtung 6 zwischen die Trommeln 2, 3 zugeführt. Gekühlte Wände 7, 8, 9 der Trommeln 2, 3 bilden im Formhohlraum 10 die Kokille. Ein strichpunktiert angedeuteter Strang 12 kann nach dem Austritt aus dem engsten Spalt 14, der zugleich das Ende des Formhohlraumes 10 darstellt, geradlinig oder gekrümmt, wie in Fig. 1 dargestellt, weitergeführt, gekühlt und wenn notwendig gestützt werden.

In den Fig. 2 - 7 sind die Trommeln 2 und 3 nur andeutungsweise und die Zuführvorrichtung 4 nur teilweise dargestellt. Die Trommel 2 bildet beispielsweise eine erste 7, die Trommel 3 eine zweite gekühlte Breitseitenwand 8 und die Schmalseitenwände 9, 9'. Der Formhohlraum 10 beginnt an der Fläche 20 der Zuführvorrichtung 4 und endet an der strichpunktierten Linie 21, die mit dem dünnen Spalt zwischen den Trommeln 2 und 3 zusammenfällt. Seitlich ist der Formhohlraum 10 zuerst durch beidseits angeordnete Verlängerungen 23, 23' der Zuführvorrichtung 4 und anschliessend durch die gekühlten Schmalseitenwände 9, 9' begrenzt. Die Trommel 2 greift auf einer Teillänge 24 der Formhohlraumlänge 25 zwischen die Schmalseitenwände 9, 9' ein.

Nach dem Einfliessen des Metalls in den Formhohlraum 10 kühlen die Breitseitenwände 7 und 8 zuerst auf e;..er Tε!!breite 26 die beiden Breitseiten des sich bildenden Stranges. An den Schmalseiten des sich bildenden Stranges wird ein Kontakt des flüssigen Metalls mit den gekühlten Seitenflanken 9, 9' der Trommel 3 vorerst nur entlang einer Kontaktfläche 27 gewährt, die nur einem Bruchteil des jeweiligen Abstandes der beiden Breitseitenwände 7, 8 entspricht. Das Metall wird, wie durch Pfeil 29 angedeutet, vor dem Erreichen der Kontaktfläche 27 in einen Spalt zwischen den Verlängerungen 23, 23' der Zuführvorrichtung 4 und der Wand 7 der Trommel 2 gezielt gekühlt. Der Querschnitt der Spaltöffnung 11 (Fig. 5, 6), der sich durch Absätze 31 an den Verlängerungen 23, 23' ergibt, entspricht im wesentlichen der Kontaktfläche 27.

Die Kontaktfläche 27 und die entsprechende Spaltöffnung 11 vergrössern sich in Giessrichtung 6. Die Spaltöffnung 11 beträgt üblicherweise je nach der Banddicke und Giessgeschwindigkeit 1/12 - 1/2 des jeweiligen Kühlwandabstandes zwischen den Breitseiten. Im dargestellten Beispiel ist der Formhohlraum 10 in drei Teillängen 33, 34, 35 unterteilt. Nach dem Einfliessen des Metalls aus einem Zuführkanal 32 in den Formhohlraum 10 wird auf der ersten Teillänge 33 der Kontakt zwischen der gekühlten Schmalseitenwand 9 und dem Giessmetall verhindert.

Auf der zweiten Teillänge 34 fliesst das Metall durch die Spaltöffnung 11 gegen die Kontaktfläche 27 zu. Die Spaltöffnung 11 bzw. der Absatz 31 wird mit Vorteil gegen den Zuführkanal hin vergrössert. Die Begrenzungskante 39 bildet zur Giessrichtung 6 einen Winkel a von beispielsweise 45 °. Auf der dritten Teillänge 35 wird ein Kontakt zwischen dem Giessmetall und den gekühlten Schmalseiten 9 auf einer Fläche gewährt, die dem vollen Abstand der beiden Breitseitenwände im Formhohlraum entspricht. Die frühzeitige Erstarrung des Giessmetalls in der Spaltöffnung entlang der Breitseitenwand 7 verhindert ein Eindringen von flüssigem Metall in zur Schmalseite parallele Spaltfugen 40 (Fig. 6, 7), in welchen sich sonst Federn oder Grate bilden könnten, die zu den erwähnten Nachteilen führen.

Die Giessrichtung ist in den Beispielen horizontal dargestellt. Es kann aber jede andere Giessrichtung verwendet werden, insbesondere ist es vorteilhaft, schräg nach aufwärts zu giessen.

## Patentansprüche

1. Verfahren zum kontinuierlichen Giessen von Metall, insbesondere von Stahl, in Form von Bändern und dünnen Brammen, wobei das geschmolzene Metall zwischen vier in Giessrichtung (6) sich im Kreislauf bewegende gekühlte Wände (7, 8, 9, 9') unter Verwendung einer Zuführvorrichtung (4) gegossen wird und ein Giesstrommelmantel eine erste Breitseite des sich bildenden Bandes im Formhohlraum (10) kühlt, eine zweite gekühlte Wand (8) die andere Breitseite des sich bildenden Bandes kühlt und zwei mit der ersten oder zweiten gekühlten Wand (7, 8) mitbewegte Schmalseitenwände (9, 9') vorgesehen sind, die die Schmalseiten des sich bildenden, im wesentlichen rechteckigen Bandes kühlen und wobei die eine der beiden Breitseitenwände (7) zwischen die Schmalseitenwände (9, 9') eingreift, dadurch gekennzeichnet, dass nach dem Einfliessen des Metalls in den Formhohlraum (10) der Kontakt zwischen den gekühlten Schmalseiten (9, 9') des Formhohlraumes (10) und dem flüssigen Metall vorerst nur auf einer Kontaktfläche (27) gewährt wird, deren Höhe nur einem Bruchteil des jeweiligen Abstandes der beiden Breitseitenkühlwände (7, 8) entspricht und dass das Metall vor dem Erreichen der Kontaktfläche (27) in einem Spalt zwischen der Zuführvorrichtung (4) und der zwischen die Schmalseitenwände eingreifenden Breitseitenwand (7) gekühlt wird, wobei der Querschnitt der Spaltöffnung (11) im wesentlichen der Kontaktfläche (27) entspricht.

2. Verfahren nach Anspruch 1, dadurch gekennzeichnet, dass die Kontaktflächen (27) und die entsprechende Spaltöffnung (11) in Giessrichtung (6) vergrössert wird.

3. Verfahren nach einem der Ansprüche 1 oder 2, dadurch gekennzeichnet, dass nach dem Einfliessen des Metalls in den Formhohlraum (10) der Kontakt zwischen den gekühlten Schmalseiten (9, 9') des Formhohlraumes (10) und dem Giessmetall vorerst auf einer ersten Teillänge (33) des Formhohlraumes (10) verhindert, auf einer zweiten Teillänge (34) auf einer Kontaktfläche (27) gewährt wird, deren Höhe nur einem Bruchteil des jeweiligen Abstandes der beiden Breitseitenkühlwände (7, 8) entspricht und auf einer dritten Teillänge (35) auf einer Kontaktfläche gewährt wird, deren Höhe dem vollen Abstand der beiden Breitseitenkühlwände (7, 8) im Formhohlraum (10) entspricht.

4. Vorrichtung zum kontinuierlichen Giessen von Metall, insbesondere von Stahl in Form von Bändern oder dünnen Brammen, unter Verwendung von zwei in Giessrichtung im Kreislauf sich bewegenden gekühlten Wänden (7, 8) und einer Zuführvorrichtung (4), wobei die erste gekühlte Wand (7) die eine Breitseitenkühlwand des Formhohlraumes darstellt und die zweite gekühlte Wand eine etwa dem Bandprofil entsprechende Aussparung aufweist und eine Breitseitenkühlwand (8) und zwei Schmalseitenkühlwände (9, 9') bildet, dadurch gekennzeichnet, dass die Zuführvorrichtung (4) im Formhohlraum (10) in Giessrichtung (6) mit Verlängerungen (23, 23') versehen ist, die entlang den beiden gekühlten Schmalseiten (9, 9') angeordnet sind und mit der Kühlwand (7), welche in die Aussparung eingreift, eine Spaltöffnung (11 ) bildet, die ein Einfliessen von flüssigem Metall gewährleistet.

5. Vorrichtung nach Anspruch 4, dadurch gekennzeichnet, dass die Spaltöffnung (11) 1/2 - 1/12 des jeweiligen Kühlwandabstandes der Breitseiten beträgt.

6. Vorrichtung nach Anspruch 4 oder 5, dadurch gekennzeichnet, dass die Zuführvorrichtung (4) im Formhohlraum (10) in Giessrichtung (6) mit Verlängerungen (23, 23') versehen ist, die auf einer ersten Teillänge (33) des Formhohlraumes (10) die beiden gekühlten Schmalseiten (9, 9') vollständig, auf einer zweiten Teillänge (34) die beiden gekühlten Schmalseitenwände (9, 9') teilweise abdecken.

## Claims

1. A method of continuously casting metal, in particular steel, in the form of strips or thin slabs, wherein the molten metal is poured, with the aid of a feed means (4), between for cooled walls (7, 8, 9, 9') rotating in the casting direction (6), a first wide side of the strip forming in the shaping cavity (10), is cooled by the circumferential surface of a casting drum and the other wide side of the forming strip, is cooled by a second cooled wall (8), and the side-walls (9, 9') are narrow, are moved with the first or second cooled wall (7, 8) and cool the narrow sides of the substantially rectangular strip that forms, one of the two wide side-walls (7) engaging between the narrow side walls (9, 9'), characterized in that, after the metal has flowed into the shaping cavity (10), contact between the cooled narrow sides (9, 9') of the shaping cavity (10) and the molten metal is initially maintained only at a contact face (27) the height of which corresponds to only a fraction of the respective distance between the two wide-side cooling walls (7, 8), and in that before reaching the contact face (27), the metal is cooled in a gap between the feed means (4) and the wide side-wall (7) engaging between the narrow side-walls, the cross-section of the gap opening (11) corresponding substantially to the contact face (27).

2. A method according to Claim 1, characterized in that the contact face (27) and the corresponding gap opening (11) increase in size in the casting direction (6).

3. A method according to Claim 1 or Claim 2, characterized in that, after the metal has flowed into the shaping cavity (10) contact between the cooled narrow sides (9, 9') of the shaping cavity (10) and the metal being cast is initially prevented over a first part (33) of the length of the cavity and is caused to take place along a second part (34) at a contact face (27), the height of which face corresponds to only a fraction of the respective distance between the two wide-side cooling walls (7,8), and said contact maintained along a third part (35) of the length at a contact face the height of which corresponds to the full distance between the two wide-side cooling walls (7, 8) in the shaping cavity (10).

4. Apparatus for the continuous casting of metal, in particular steel, in the form of strips or thin slabs and using two cooled walls (7, 8), which are rotatable in the casting direction, and a feed means (4), a first (7) of the cooled wall constituting one wide-side cooling wall of the shaping cavity, and the second cooled wall having a recess approximately complementary to the cross-section of the strip and forming a wide-side cooling wall (8), and two narrow-side cooling walls (9, 9'), characterized in that the feed means (4) is provided within the shaping cavity (10) with extensions (23 and 23') in the casting direction (6), which extensions are arranged along the two cooled narrow walls (9 and 9'), the guide means and, together with the cooling wall (7) which engages in the recess, forms a gap opening (11) which ensures an inflow of molten metal.

5. Apparatus according to Claim 4, characterized in that the gap opening (11) is equal to between 1 /2 and 1/12 of the respective distance between the cooling walls of the wide sides.

6. Apparatus according to Claim 4 or 5, characterized in that the extension (23 and 23') of the feed means (4) in the casting direction (6), within the shaping cavity (10) completely cover the two cooled narrow sides (9 and 9') along a first part (33) of the length of the shaping cavity (10), and partially cover the two cooled narrow-side walls (9 and 9') along a second part (34) of the length of the shaping cavity.

## Revendications

1. Procédé pour la coulée continue du métal, en particulier de l'acier, sous forme de bandes et de brames minces, dans lequel on coule le métal en fusion entre quatre parois refroidies (7, 8, 9, 9') animées d'un mouvement de circulation dans le sens de la coulée (6) avec emploi d'un dispositif d'amenée (4) et dans lequel une surface latérale d'un tambour de coulée refroidit un premier grand côté de la bande qui se forme dans l'espace creux de moulage (10), dans lequel une seconde paroi refroidie (8) refroidit l'autre grand côté de la bande qui se forme et dans lequel sont prévues deux parois (9, 9') de petit côté qui sont entraînées avec la première ou avec la seconde paroi refroidie (7, 8) et qui refroidissent les petits côtés de la bande sensiblement rectangulaire qui se forme, et dans lequel l'une des deux parois (7) de grand côté se loge entre les parois (9, 9') de petit côté, caractérisé en ce qu'après l'entrée du métal en fusion dans l'espace creux de moulage (10), le contact entre les petits côtés refroidis (9, 9') de l'espace creux de moulage (10) et le métal liquide n'est tout d'abord autorisé que sur une surface de contact (27) dont la hauteur ne représente qu'une fraction de la distance respective des deux parois refroidies (7, 8) de grand côté; et en ce qu'avant d'atteindre la surface de contact (27) le métal est refroidi dans un passage entre le dispositif d'amenée (4) et la paroi (7) de grand côté qui se loge entre les parois de petit côté, la section du passage (11) correspondant essentiellement à la surface de contact (27).

2. Procédé selon la revendication 1, caractérisé en ce que la surface de contact (27) et le passage correspondant (11) vont en croissant dans le sens de la coulée (6).

3. Procédé selon une des revendications 1 ou 2, caractérisé en ce qu'après l'entrée du métal en fusion dans l'espace creux de moulage (10), le contact entre les petits côtés refroidis (9, 9') de l'espace creux de moulage ( 10) et le métal en fusion est tout d'abord interdit sur une première longueur partielle (33) de l'espace creux de moulage (10), puis autorisé, sur une seconde longueur partielle (34), sur une surface de contact (27) dont la hauteur ne correspond qu'à une fraction de la distance respective des deux parois refroidies (7, 8) de petit côté et autorisé, sur une troisième longueur partielle (35), sur une surface de contact dont la hauteur correspond à la distance totale des deux parois refroidies (7, 8) de petits côtés dans l'espace creux de moulage (10).

4. Dispositif pour la coulée continue du métal, en particulier de l'acier, sous forme de bandes ou de brames minces, avec emploi de deux parois refroidies (7, 8) animées d'un mouvement de circulation dans le sens de la coulée et d'un dispositif d'amenée (4), la première paroi refroidie (7) représentant l'une des parois refroidies de grand côté de l'espace creux de moulage et la seconde paroi refroidie présentant un évidement correspondant à peu près au profil de la bande et formant une paroi refroidie (8) de grand côté et deux parois refroidies (9, 9') de petit côté, caractérisé en ce que le dispositif d'amenée (4) présente, dans l'espace creux de moulage (10), dans le sens de la coulée (6), des prolongements (23, 23') qui sont disposés le long des deux petits côtés refroidis (9, 9') et forment, avec la paroi refroidie (7) qui se loge dans l'évidement, un passage (11) qui garantit un écoulement de métal liquide.

5. Dispositif selon la revendication 4, caractérisé en ce que le passage (11) se monte à 1/2 - 1/12 de la distance respective de paroi de refroidissement des grands côtés.

6. Dispositif selon la revendication 4 ou 5, caractérisé en ce que le dispositif d'amenée (4) présente, dans l'espace creux de moulage (10), dans le sens de la coulée (6), des prolongements (23, 23') qui, sur une première longueur partielle (33) de l'espace creux de moulage (10), recouvrent complètement les deux petits côtés refroidis (9, 9') et, sur une seconde longueur partielle (34), recouvrent partiellement les deux parois refroidies de petit côté (9. 9').
